# EUROPÄISCHE PATENTSCHRIFT

(11) **EP 3 160 894 B1**
(45) Veröffentlichungstag und Bekanntmachung des Hinweises auf die Patenterteilung: **07.08.2019**
(21) Anmeldenummer: 15747373.7
(22) Anmeldetag: 26.06.2015
(51) Int. Cl.: B67B 3/22, B65B 7/28, B67B 5/03, B65C 3/24

(54) **VORRICHTUNG UND VERFAHREN ZUM AUFBRINGEN EINER VERSCHLUSSKAPSEL AUF EIN IM WESENTLICHEN ZYLINDRISCHES GEFÄSS**
DEVICE AND METHOD FOR ATTACHING A CLOSURE CAP TO A SUBSTANTIALLY CYLINDRICAL VESSEL
DISPOSITIF ET PROCÉDÉ D'APPLICATION D'UNE CAPSULE DE FERMETURE SUR UN RÉCIPIENT SENSIBLEMENT CYLINDRIQUE

(30) Priorität: 26.06.2014 DE 102014108950
(43) Veröffentlichungstag der Anmeldung: 03.05.2017
(73) Patentinhaber: Morlo Gesellschaft Mit Beschränkter Haftung, 66386 St. Ingbert (DE)
(72) Erfinder: UNGER, Michael, 66583 Spiesen-Elversberg (DE); UNGER, Wolfgang, 66583 Spiesen-Elversberg (DE)
(74) Vertreter: Patentanwaltskanzlei Vièl & Wieske PartGmbB
(86) Internationale Anmeldenummer: PCT/DE2015/100260
(87) Internationale Veröffentlichungsnummer: WO 2015/197053

(56) Entgegenhaltungen:
- WO-A1-2010/140079
- WO-A1-2013/021268
- DE-C2- 3 437 283
- DE-U1- 9 213 716
- DE-U1-202005 022 086
- JP-A- 2000 153 897

## Beschreibung

Die Erfindung betrifft eine Vorrichtung gemäß dem Oberbegriff des Anspruchs 1 und ein Verfahren zum Aufbringen einer Verschlußkapsel auf ein im Wesentlichen zylindrisches Gefäß, das eine durch einen Verschluß verschossene Öffnung aufweist.

Aus der DE 199 12 534 C1 ist ein Verfahren zum Ausstatten von Flaschen mit Kapseln sowie eine gattungsgemäße Vorrichtung zur Durchführung des Verfahrens bekannt, bei dem Kapseln in einem Kapselaufnahmebecher aufgenommen werden, zur Flasche transportiert werden und dann von einem Aufsetzkopf übernommen und auf die verschlossenen Flaschen aufgesetzt werden.

Die DE 690 881 C beschreibt einen Verschließkopf für Maschinen zum Verschließen von Gefäßen mit Abreißkappen aus Weichmetall mit einem durch seitlichen Preßdruck zusammendrückbaren, auf die Kappenwandung wirkenden Gummiring, wobei mittels Preßzangen der Gummiring durch radial auf die Preßzangen wirkenden Druck zusammengedrückt wird.

Aus der DE 92 13 716 U1 ist eine Vorrichtung zum manuellen Verschließen von Flaschenkapseln bekannt, wobei die Vorrichtung eine Glocke zum Andrücken des Kapselrandes einer auf die Flaschenöffnung aufgesteckten Flaschenkapsel, einen stempelartigen Fortsatz zum vorherigen Aufweiten der Flaschenkapsel und ein stielartiges Griffelement umfaßt, an dessen jeweiliger Stirnseite die Glocke und der stempelartige Fortsatz angeordnet ist.

Die WO 2010/140079 A1 beschreibt eine Vorrichtung zum Aufbringen von auf einem Behälter einrastenden Verschlußkappen.

Die DE 20 2005 022 086 U1 betrifft eine Vorrichtung zum Verschließen von Flaschen mit sterilen Kappen.

Die WO 2013 021268 A1 beschreibt eine Vorrichtung zum halbautomatischen Wiederverschließen von Behältern oder Flüssigkeiten.

Aus der WO 2013/167701 A1 ist ein Verschlußelement für ein Gefäß bekannt, das eine Verschlußkapsel mit einer Mantelfläche, einem geschlossenen Ende und einem offenen Ende, einen Aufreißstreifen mit einer Anfaßlasche zum Öffnen der Verschlußkapsel und ein Verschlußetikett umfaßt. Dieses Verschlußelement dient als Erstöffnungsschutz für Originalverpackungen hochwertiger Produkte, wie Medizinprodukte, Arzneimittel, Lebensmittel, Kosmetika, Ersatzteile von Maschinen, um zu verhindern, daß nach Entnahme des Inhalts das Gefäß wieder mit einer meist minderwertigen Kopie befüllt wird.

Bei zahlreichen hochwertigen Produkten, beispielsweise Arzneimitteln, kann eine Kapsel, die sich unter Hitzeeinwirkung zusammenzieht (Schrumpfkapsel) aufgrund der Wärmeempfindlichkeit der Produkte bzw. der Unzulässigkeit einer Wärmeeinwirkung nicht verwendet werden. Zudem besteht das Problem, daß bei herkömmlichen Gefäßen das Gefäß mit einer Kopie des Produktes wiederbefüllt und mit einer Kopie des Originalverschlusses wieder verschlossen wird, so daß kein wirksamer Schutz gegen Fälschungen erzielt wird. Daher schlägt die WO 2013/167701 A1 das Aufbringen einer Kapsel auf das Gefäß vor, wobei die Verschlußkapsel nicht durch Hitzeeinwirkung mit dem Gefäß verbunden wird, sondern mittels eines Etiketts, dessen erster Teilbereich auf dem Gefäß angeordnet ist und dessen zweiter Teilbereich auf der Verschlußkapsel angeordnet ist, wobei beim Öffnen des Gefäßes sowohl die Verschlußkapsel als auch das Etikett zerstört werden.

Um dies zu erreichen, sind die hierbei verwendeten Verschlußkapseln aufgrund ihrer Form und Materialstärke sehr instabil und können nicht wie Flaschenkapseln mittels Druckluft auf das jeweilige Gefäß aufgeschossen werden, da sie formschlüssig an dem Gefäß anliegen müssen.

Weiterhin müssen die Verschlußkapseln für dieses Verfahren paßgenau den Dimensionen des jeweiligen Gefäßes angepaßt werden, da ein Aufschrumpfen oder Andrücken der Verschlußkapseln an das Gefäß hier nicht möglich ist. Aufgrund von Toleranzen des Gefäßes ist es zudem schwierig, Verschlußkapseln so auszugestalten, daß sie problemlos auf im Wesentlichen zylindrische Gefäße sowohl an der unteren als auch an der oberen Toleranzgrenze aufgebracht werden können. Insbesondere bei Gefäßen, die im Bereich der oberen Toleranzgrenze liegen, muß beim Aufbringen der Verschlußkapsel auf das Gefäß eine Kraft aufgebracht werden, die zur Beschädigung der Verschlußkapsel führen kann. Zudem muß das Aufbringen der Verschlußkapseln, um wirtschaftlich erfolgen zu können, vollständig mechanisierbar sein.

Der vorliegenden Erfindung liegt daher die Aufgabe zugrunde, eine Vorrichtung zum Aufbringen von derartigen paßgenau auf das Gefäß angepaßten und zudem in sich instabilen Verschlußkapseln auf im Wesentlichen zylindrische Gefäße zu schaffen, mit der die Verschlußkapseln schnell, ohne Verformungen oder sonstige Beschädigungen auf die Gefäße aufgebracht werden können.

Diese Aufgabe wird erfindungsgemäß dadurch gelöst, daß die Vorrichtung derart gestaltet ist, dass die Verschlusskapsel einen Teil der Außenkontur des Gefäßes einschließlich des Verschlusses paßgenau umschließt und eine Aufbringglocke zum Aufdrücken der Verschlusskapsel auf das Gefäß vorgesehen ist, die als Hohlkörper ausgebildet ist und deren Innenkontur paßgenau der Außenkontur der Verschlusskapsel entspricht, wobei die Innenkontur einen ersten im Wesentlichen zylindrischen Bereich mit einem ersten Durchmesser und einen zweiten im Wesentlichen zylindrischen Bereich mit einem zweiten, größeren Durchmesser aufweist, wobei zwischen dem ersten Bereich und dem zweiten Bereich im Bereich eine konisch ausgebildete Schulter vorgesehen ist.

Die Verschlußkapsel wird in die Aufbringglocke eingebracht, diese mit der darin befindlichen Verschlußkapsel auf das Gefäß aufgedrückt und dann die Aufbringglocke wieder angehoben, wobei die Verschlußkapsel auf dem Gefäß verbleibt und einen Teil der Außenkontur des Gefäßes paßgenau, d.h. formschlüssig, umschließt. Hierfür ist es wichtig, daß die Haftung zwischen der Verschlußkapsel und der Aufbringglocke geringer ist als die Haftung zwischen der Verschlußkapsel und dem Gefäß, so daß die Verschlußkapsel beim Anheben der Aufbringglocke auf dem Gefäß verbleibt. Die Haftung zwischen der Verschlußkapsel und dem Gefäß wird durch die Reibungskoeffizienten von Verschlußkapselinnenseite und Gefäßaußenseite sowie insbesondere durch das beim Aufbringen der Verschlußkapsel aufgrund der verdrängten Luft entstehende Vakuum bedingt.

Auch beim maschinellen Aufbringen ist es vorteilhaft, die Verschlußkapseln zu stapeln, da die Maschine diese dann einfacher abrufen kann und ein vorheriges Positionieren der Verschlußkapseln entfällt. Die Verschlußkapseln können dann einzeln vom Stapel mit der Aufbringglocke aufgenommen werden. Alternativ ist es auch möglich, die für den Transport gestapelten Verschlußkapseln zu vereinzeln und dann mit der Aufbringglocke aufzunehmen.

Die oben beschriebene Ausgestaltung der Verschlußkapseln gewährleistet eine gute Stapelbarkeit.

Bei einer bevorzugten Ausgestaltung der Erfindung ist vorgesehen, daß die Aufbringglocke Mittel zum Festhalten der Verschlußkapsel aufweist.

Dies ist insbesondere dann von Vorteil, wenn die Verschlußkapsel nicht von allein aufgrund der Reibungskräfte bzw. eines bei ihrer paßgenauen Aufnahme entstehenden Vakuums oberhalb der Verschlußkapsel in der Aufbringglocke gehalten wird. Um zu verhindern, daß sie während des Anfahrens des Gefäßes aus der Aufbringglocke herausfällt, sind die Mittel zum Festhalten der Verschlußkapsel vorgesehen.

In diesem Zusammenhang ist es möglich, daß die Mittel zum Festhalten der Verschlußkapsel als mechanische Rückhaltevorrichtung für die Verschlußkapsel ausgebildet sind.

Beispielsweise kann die Verschlußkapsel dadurch gesichert werden, daß sie an ihrem unteren Rand gehalten wird oder daß die Öffnung der Aufbringglocke zumindest teilweise verschlossen wird, so daß die Verschlußkapsel nicht aus der Öffnung austreten kann.

Eine andere Ausbildung der Erfindung besteht darin, daß die Mittel zum Festhalten der Verschlußkapsel als pneumatische Rückhaltevorrichtung für die Verschlußkapsel ausgebildet sind.

Eine solche pneumatische Rückhaltevorrichtung kann als an der Aufbringglocke vorgesehener Kanal mit einem Anschluß an ein Vakuum ausgestaltet sein, der im Bereich zwischen der Verschlußkapsel und der Aufbringglocke mündet. Durch das Vakuum wird die Verschlußkapsel in der Aufbringglocke gehalten. Je nach der Größe des Reibungskoeffizienten zwischen der Verschlußkapsel und der Aufbringglocke kann das Vakuum beim Aufbringen der Verschlußkapsel auf das Gefäß unterbrochen werden, um den Aufbringvorgang zu erleichtern.

Umgekehrt kann der Kanal auch mit einem Druckluftanschluß verbunden werden, um bei zu großem Reibungskoeffizienten zwischen der Verschlußkapsel und der Aufbringglocke das Aufbringen der Verschlußkapsel auf das Gefäß zu erleichtern bzw. zu beschleunigen.

Vorzugsweise besteht die Aufbringglocke aus Polytetrafluorethylen (PTFE) oder Polyoxymethylen (POM).

Dieses Material läßt sich sowohl gut spanend bearbeiten als auch weist es einen geringen Reibungskoeffizienten auf.

Die Erfindung betrifft auch ein Verfahren gemäß dem Anspruch 8.

In diesem Zusammenhang kann es vorteilhaft sein, daß die Verschlußkapsel bis zum Aufbringen der Aufbringglocke auf das im Wesentlichen zylindrische Gefäß durch Mittel zum Festhalten der Verschlußkapsel in der Aufbringglocke gesichert wird.

Ebenso kann es von Vorteil sein, daß die Verschlußkapsel durch in den Bereich zwischen der Verschlußkapsel und der Aufbringglocke eingebrachte Druckluft von der Aufbringglocke auf das Gefäß aufgebracht wird.

Nachfolgend wird ein Ausfiihrungsbeispiel der Erfindung anhand von Zeichnungen näher erläutert.

Es zeigen
- Fig. 1: eine Seitenansicht einer Verschlußkapsel für ein im Wesentlichen zylindrisches Gefäß,
- Fig. 2: eine geschnittene Darstellung einer erfindungsgemäßen Aufbringglocke.

Wie aus Fig. 1 ersichtlich, weist die Verschlußkapsel 1 eine Mantelfläche, ein geschlossenes Ende 2 und ein offenes Ende 3 sowie einem Aufreißstreifen 4 mit einer Anfaßlasche 5 zum Öffnen der Verschlußkapsel 1 auf. Da die Verschlußkapsel 1 zum Aufbringen auf ein im Wesentlichen zylindrisches Gefäß bestimmt ist, ist sie zumindest in ihrem unteren Bereich, der auf dem Gefäß angeordnet wird, im Wesentlichen zylindrisch ausgebildet.

Die Stapelbarkeit der Verschlußkapseln 1 kann auf verschiedene Weise erreicht werden, beispielsweise durch eine geringfügige Konizität der Verschlußkapseln von 1:50 bis 1:30, vorzugsweise von 1:40, zumindest in dem Bereich, in dem die Verschlußkapseln 1 aufeinandergeschoben werden. Je nach Ausbildung des Gefäßes ist es auch möglich, einen Teilbereich der Verschlußkapsel 1 mit einem geringeren Durchmesser als den anderen Teilbereich der Verschlußkapsel auszugestalten, so daß der Teilbereich mit dem geringeren Durchmesser in denjenigen mit größerem Durchmesser der benachbarten Verschlußkapsel eingeschoben werden kann.

Die Verschlußkapsel 1 gemäß Fig. 1 ist stapelbar ausgebildet, was bei dem gezeigten Ausführungsbeispiel dadurch erreicht wird, daß die Verschlußkapsel 1 einen ersten im Wesentlichen zylindrischen Bereich A mit einem ersten Durchmesser aufweist, und ein zweiter im Wesentlichen zylindrischer Bereich C mit einem zweiten, größeren Durchmesser anschließt, wobei zwischen dem ersten Bereich A und dem zweiten Bereich C im Bereich B eine konisch ausgebildete Schulter 6 vorgesehen ist. Der erste Bereich A wird auf den Deckel des Gefäßes aufgebracht, der zweite und der dritte Bereich B und C umschließt das Gefäß selbst in einem Teilbereich desselben, so daß die Verschlußkapsel 1 paßgenau um den Deckel des Gefäßes und den diesen umgebenden Bereich des Gefäßes herum anliegt.

Bei dieser Verschlußkapsel 1 sind Mittel zum Stapeln mindestens zweier Verschlußkapseln mit definiertem Abstand vorgesehen, die als im Bereich des offenen Endes 3 senkrecht zur Achse der Verschlußkappe 1 angeordnete, zum Innern der Verschlußkapsel 1 gerichtete Sicke 7 ausgebildet sein können. Die Sicke 7 kann über den vollen Umfang der Verschlußkapsel 1 verlaufen oder sich nur über einen Teil des Umfangs der Verschlußkapsel 1 erstrecken, wie dies in Fig. 1 der Fall ist. Es können mehrere parallel zueinander angeordnete Sicken 7 vogesehen sein, inbesondere zwei parallele Sicken 7.

Im unteren Bereich von Fig. 1 sind zwei gestapelte Verschlußkapseln 1 gezeigt, wobei die zweite Verschlußkapsel 1 bis zu ihrer ersten Sicke 7 in die erste Verschlußkapsel 1 eingeschoben wird. Die erste Sicke 7 stellt somit einen definierten Abstand der gestapelten Verschlußkapseln 1 sicher.

Es kann vorteilhaft sein, daß die Verschlußkapsel 1 eine Verdrehsicherung aufweist, die beispielsweise als formschlüssige Verbindung zwischen zwei Verschlußkapseln ausgebildet sein kann.

Die Verschlußkapsel 1 kann weiterhin im Bereich des offenen Endes 3 nach innen gerichtete Noppen 8 aufweisen. Alternativ oder zusätzlich kann die Verschlußkapsel 1 im Bereich des offenen Endes 3 parallel zur Achse der Verschlußkapsel angeordnete, nach innen gerichtete Sicken 9 aufweisen. Beide Varianten sind in Fig. 1 dargestellt.

Weiterhin kann, wie ebenfalls in Fig. 1 gezeigt, die Verschlußkapsel 1 im Bereich des geschlossenen Endes eine Perforation 10 zum Entlüften des Innenbereiches der Verschlußkapsel 1 aufweisen.

Fig. 2 zeigt eine erfindungsgemäße Vorrichtung zum Aufbringen einer Verschlußkapsel 1 auf ein im Wesentlichen zylindrisches Gefäß. Die Aufbringglocke 11 ist als Hohlkörper ausgebildet und ihre Innenkontur entspricht im Wesentlichen der Außenkontur der Verschlußkapsel 1. Die Verschlußkapsel 1 bzw. der obere Teil derselben wird in die Aufbringglocke 11 eingebracht und dort gehalten, bis die Aufbringglocke 11 mit der darin gehaltenen Verschlußkapsel 1 auf dem im Wesentlichen zylindrischen Gefäß positioniert ist.

Vorzugsweise ist der Reibungskoeffizient zwischen der Verschlußkapsel 1 und der Aufbringglocke 11 geringer als der Reibungskoeffizient zwischen der Verschlußkapsel 1 und dem Gefäß. In diesem Falle kann die Verschlußkapsel 1 durch Aufdrücken der Aufbringglocke 11 auf das Gefäß von der Aufbringglocke auf das Gefäß übertragen werden.

Zusätzlich oder alternativ kann das Halten der Verschlußkapsel 1 in der Aufbringglocke 11 beispielsweise durch eine mechanische oder eine pneumatische Rückhaltevorrichtung für die Verschlußkapsel 1 sichergestellt werden. Im gezeigten Beispiel ist eine pneumatische Rückhaltevorrichtung dargestellt, bei der an der Aufbringglocke 11 ein Kanal 12 vorgesehen ist, der einen Anschluß an ein Vakuum aufweist, wobei der Kanal 12 im Bereich zwischen der Verschlußkapsel 1 und der Aufbringglocke 12 mündet. Durch das Vakuum wird die Verschlußkapsel 1 in der Aufbringglocke 11 gehalten. Ist der Kanal 12 auch noch an einen Druckluftanschluß koppelbar, so kann auch das Austreiben der Verschlußkapsel 1 aus der Aufbringglocke 11 durch Druckbeaufschlagung unterstützt werden.

In einem letzten Arbeitsgang wird dann die Verschlußkapsel 1 mit dem Gefäß dadurch verbunden, daß ein Etikett mit der Verschlußkappe 1 und dem Gefäß verbunden wird, das so ausgebildet ist, daß beim Öffnen des Gefäßes sowohl die Verschlußkapsel 1 als auch das Etikett zerstört werden.

## Patentansprüche

1. Vorrichtung zum Aufbringen einer Verschlußkapsel (1) auf ein im Wesentlichen zylindrisches Gefäß, das eine durch einen Verschluß verschlossene Öffnung aufweist, wobei die Vorrichtung derart gestaltet ist, daß die Verschlusskapsel (1) einen Teil der Außenkontur des Gefäßes einschließlich des Verschlusses paßgenau umschließt und eine Aufbringglocke (11) zum Aufdrücken der Verschlußkapsel (1) auf das Gefäß vorgesehen ist, die als Hohlkörper ausgebildet ist und deren Innenkontur paßgenau der Außenkontur der Verschlußkapsel (1) entspricht, **dadurch gekennzeichnet, dass** die Innenkontur einen ersten im Wesentlichen zylindrischen Bereich (A) mit einem ersten Durchmesser und einen zweiten im Wesentlichen zylindrischen Bereich (C) mit einem zweiten, größeren Durchmesser aufweist, wobei zwischen dem ersten Bereich (A) und dem zweiten Bereich (C) im Bereich (B) eine konisch ausgebildete Schulter (6) vorgesehen ist.

2. Vorrichtung gemäß Anspruch 1, **dadurch gekennzeichnet, daß** die Aufbringglocke (11) Mittel zum Festhalten der Verschlußkapsel (1) aufweist.

3. Vorrichtung gemäß Anspruch 2, **dadurch gekennzeichnet, daß** die Mittel zum Festhalten der Verschlußkapsel (1) als mechanische Rückhaltevorrichtung für die Verschlußkapsel (1) ausgebildet sind.

4. Vorrichtung gemäß Anspruch 2, **dadurch gekennzeichnet, daß** die Mittel zum Festhalten der Verschlußkapsel (1) als pneumatische Rückhaltevorrichtung für die Verschlußkapsel (1) ausgebildet sind.

5. Vorrichtung gemäß Anspruch 4, **dadurch gekennzeichnet, daß** die pneumatische Rückhaltevorrichtung als an der Aufbringglocke (11) vorgesehener Kanal (12) mit einem Anschluß an ein Vakuum ausgestaltet ist, der im Bereich zwischen der Verschlußkapsel (1) und der Aufbringglocke (11) mündet.

6. Vorrichtung gemäß Anspruch 5, **dadurch gekennzeichnet, daß** der Kanal (12) auch mit einem Druckluftanschluß verbindbar ist.

7. Vorrichtung gemäß einem der Ansprüche 1 bis 6, **dadurch gekennzeichnet, daß** die Aufbringglocke (11) aus Polytetrafluorethylen (PTFE) oder Polyoxymethylen (POM) besteht.

8. Verfahren zum Aufbringen einer Verschlußkapsel (1) auf ein im Wesentlichen zylindrisches Gefäß, das eine durch einen Verschluß verschlossene Öffnung aufweist, umfassend die folgenden Verfahrensschritte:
• Aufnehmen der Verschlußkapsel (1) in eine Aufbringglocke (11), die zum Aufdrücken der Verschlußkapsel (1) auf ein Gefäß vorgesehen und die als Hohlkörper ausgebildet ist, wobei die Verschlußkapsel (1) einen Teil der Außenkontur des Gefäßes einschließlich des Verschlusses paßgenau umschließt, wobei der Innenkontur der Aufbringglocke (11) paßgenau der Außenkontur der Verschlusskapsel (1) entspricht, wobei die Innenkontur der Aufbringglocke (11) einen ersten im Wesentlichen zylindrischen Bereich (A) mit einem ersten Durchmesser und einen zweiten im Wesentlichen zylindrischen Bereich (C) mit einem zweiten, größeren Durchmesser aufweist, wobei zwischen dem ersten Bereich (A) und dem zweiten Bereich (C) im Bereich (B) eine konisch ausgebildete Schulter (6) vorgesehen ist,
• Aufbringen der Aufbringglocke (11) auf ein im Wesentlichen zylindrisches Gefäß, Abnehmen der Aufbringglocke (11) von dem im Wesentlichen zylindrischen Gefäß, wobei die Verschlußkapsel (1) paßgenau auf dem im Wesentlichen zylindrischen Gefäß verbleibt und
• Verbinden der Verschlußkapsel (1) mit dem Gefäß mittels eines auf dem Gefäß aufgebrachten Etiketts.

9. Verfahren gemäß Anspruch 8, **dadurch gekennzeichnet, daß** die Verschlußkapsel (1) bis zum Aufbringen der Aufbringglocke (11) auf das im Wesentlichen zylindrische Gefäß durch Mittel zum Festhalten der Verschlußkapsel (1) in der Aufbringglocke gesichert wird.

10. Verfahren gemäß Anspruch 8 oder Anspruch 9, **dadurch gekennzeichnet, daß** die Verschlußkapsel (1) durch in den Bereich zwischen der Verschlußkapsel (1) und der Aufbringglocke (11) eingebrachte Druckluft von der Aufbringglocke (11) auf das Gefäß aufgebracht wird.

## Claims

1. Device for applying a closure cap (1) to a substantially cylindrical vessel that comprises an opening that is closed by a closure, wherein the device is designed such that the closure cap (1) exactly surrounds a part of the outer contour of the vessel, including the closure, and an application bell (11) is provided for pressing the closure cap (1) onto the vessel, which bell is designed as a hollow body and the inner contour of which exactly corresponds to the outer contour of the closure cap (1), **characterized in that** the inner contour comprises a first substantially cylindrical region (A) having a first diameter, and a second substantially cylindrical region (C) having a second, larger diameter, wherein a conical shoulder (6) is provided between the first region (A) and the second region (C), in region (B).

2. Device according to claim 1, **characterized in that** the application bell (11) comprises means for holding the closure cap (1).

3. Device according to claim 2, **characterized in that** the means for holding the closure cap (1) are designed as a mechanical retaining means for the closure cap (1).

4. Device according to claim 2, **characterized in that** the means for holding the closure cap (1) are designed as a pneumatic retaining means for the closure cap (1).

5. Device according to claim 4, **characterized in that** the pneumatic retaining means is designed as a channel (12) that is provided on the application bell (11) and has a connection to a vacuum, and that opens in the region between the closure cap (1) and the application bell (11).

6. Device according to claim 5, **characterized in that** the channel (12) can also be connected to a compressed air supply.

7. Device according to any of claims 1 to 6, **characterized in that** the application bell (11) consists of polytetrafluoroethylene (PTFE) or polyoxymethylene (POM).

8. Method for applying a closure cap (1) to a substantially cylindrical vessel which comprises an opening that is closed by a closure, said method **comprising the** following method steps:
• receiving the closure cap (1) in an application bell (11) which is provided for pressing the closure cap (1) onto a vessel and which is designed as a hollow body, wherein the closure cap (1) exactly surrounds a part of the outer contour of the vessel, including the closure, wherein the inner contour of the application bell (11) exactly corresponds to the outer contour of the closure cap (1), wherein the inner contour of the application bell (11) comprises a first substantially cylindrical region (A) having a first diameter, and a second substantially cylindrical region (C) having a second, larger diameter, wherein a conical shoulder (6) is provided between the first region (A) and the second region (C), in region (B).
• applying the application bell (11) to a substantially cylindrical vessel, lifting the application bell (11) off the substantially cylindrical vessel, wherein the closure cap (1) remains on the substantially cylindrical vessel so as to fit exactly, and
• connecting the closure cap (1) to the vessel by means of a label that is applied to the vessel.

9. Method according to claim 8, **characterized in that** the closure cap (1) is secured in the application bell, by means for holding the closure cap (1), until the application bell (11) is applied to the substantially cylindrical vessel.

10. Method according to claim 8 or claim 9, **characterized in that** the closure cap (1) is applied to the vessel, from the application bell (11), by means of compressed air that is introduced into the region between the closure cap (1) and the application bell (11).

## Revendications

1. Dispositif pour appliquer une capsule de fermeture (1) sur un récipient sensiblement cylindrique présentant une ouverture fermée par une fermeture, le dispositif étant conçu de telle sorte que la capsule de fermeture (1) entoure de façon ajustée une partie du contour extérieur du récipient, y compris la fermeture, et une cloche d'application (11) étant prévue pour appuyer la capsule de fermeture (1) sur le récipient, laquelle cloche est réalisée sous la forme d'un corps creux dont le contour intérieur correspond exactement au contour extérieur de la capsule de fermeture (1), **caractérisé en ce que** le contour intérieur présente une première zone (A) sensiblement cylindrique avec un premier diamètre et une deuxième zone (C) sensiblement cylindrique avec un deuxième diamètre plus grand, un épaulement (6) de forme conique étant prévu dans la zone (B) entre la première zone (A) et la deuxième zone (C).

2. Dispositif selon la revendication 1, **caractérisé en ce que** la cloche d'application (11) est munie de moyens pour retenir la capsule de fermeture (1).

3. Dispositif selon la revendication 2, **caractérisé en ce que** les moyens pour retenir la capsule de fermeture (1) sont conçus comme un dispositif mécanique de retenue de la capsule de fermeture (1).

4. Dispositif selon la revendication 2, **caractérisé en ce que** les moyens pour retenir la capsule de fermeture (1) sont conçus comme un dispositif pneumatique de retenue de la capsule de fermeture (1).

5. Dispositif selon la revendication 4, **caractérisé en ce que** le dispositif pneumatique de retenue est réalisé sous la forme d'un canal (12) prévu sur la cloche d'application (11) avec un raccord à un vide qui débouche dans la zone située entre la capsule de fermeture (1) et la cloche d'application (11).

6. Dispositif selon la revendication 5, **caractérisé en ce que** le canal (12) peut également être raccordé à un raccord d'air comprimé.

7. Dispositif selon l'une des revendications 1 à 6, **caractérisé en ce que** la cloche d'application (11) est en polytétrafluoroéthylène (PTFE) ou en polyoxyméthylène (POM).

8. Procédé d'application d'une capsule de fermeture (1) sur un récipient sensiblement cylindrique ayant une ouverture fermée par une fermeture, comprenant les étapes suivantes consistant à :
- recevoir la capsule de fermeture (1) dans une cloche d'application (11) qui est prévue pour appuyer la capsule de fermeture (1) sur un récipient et qui est réalisée sous la forme d'un corps creux, la capsule de fermeture (1) entourant de façon ajustée une partie du contour extérieur du récipient, y compris la fermeture, le contour intérieur de la cloche d'application (11) correspondant exactement au contour extérieur de la capsule de fermeture (1), le contour intérieur de la cloche d'application (11) ayant une première zone sensiblement cylindrique (A) avec un premier diamètre et une deuxième zone sensiblement cylindrique (C) avec un deuxième diamètre plus grand, un épaulement (6) de forme conique étant prévu dans la zone (B) entre la première zone (A) et la deuxième zone (C),
- appliquer la cloche d'application (11) sur un récipient sensiblement cylindrique, retirer la cloche d'application (11) du récipient sensiblement cylindrique, la capsule de fermeture (1) restant sur le récipient sensiblement cylindrique de façon ajustée, et
- lier la capsule de fermeture (1) au récipient à l'aide d'une étiquette apposée sur le récipient.

9. Procédé selon la revendication 8, **caractérisé en ce que** la capsule de fermeture (1) est retenue dans la cloche d'application à l'aide de moyens pour retenir la capsule de fermeture (1) jusqu'à ce que la cloche d'application (11) soit appliquée sur le récipient sensiblement cylindrique.

10. Procédé selon la revendication 8 ou la revendication 9, **caractérisé en ce que** la capsule de fermeture (1) est appliquée de la cloche d'application (11) au récipient par de l'air comprimé introduit dans la zone située entre la capsule de fermeture (1) et la cloche d'application (11).
